# FASCICULE DE BREVET EUROPEEN

(11) **EP 0 493 197 B1**
(45) Date de publication et mention de la délivrance du brevet: **17.04.1996**
(21) Numéro de dépôt: 91403438.4
(22) Date de dépôt: 18.12.1991
(51) Int. Cl.: C11D 13/16, B65B 3/04, B29C 33/00, C11D 17/00

(54) **Procédé de moulage d'une matière liquéfiable, notamment de savons, et savons transparents ou translucides**
Verfahren zum Formen eines fliessfähigen Materials, insbesondere Seifen, und transparente oder durchscheinende Seifen
Process for molding a liquefiable material, especially soaps, and transparent or translucent soaps

(30) Priorité: 20.12.1990 FR 9016037
(43) Date de publication de la demande: 01.07.1992
(73) Titulaire: L'OREAL, F-75008 Paris (FR)
(72) Inventeur: Gautier, Jean, F-92420 Vaucresson (FR)
(74) Mandataire: Peuscet, Jacques

(56) Documents cités:
- EP-A- 0 299 113
- EP-A- 0 321 179
- FR-A- 743 090
- FR-A- 910 256
- FR-A- 2 443 324
- FR-A- 2 483 881
- US-A- 3 149 188
- US-A- 4 874 621

## Description

La présente invention concerne un procédé de moulage d'une matière liquéfiable, notamment de savons.

EP-A-321 179 propose un procédé pour mouler, et éventuellement emballer simultanément, une matière telle que du savon. Selon ce procédé, on remplit à l'aide de la matière à l'état liquide ou semi-liquide un emballage au moins partiellement en matériau flexible, on ferme de façon étanche à l'air l'emballage, on laisse la matière prendre en masse et on stocke la matière dans l'emballage dans lequel elle a été coulée.

Il est possible de comprimer l'emballage au cours du refroidissement entre deux surfaces planes ou de l'introduire dans un moule de façon à le comprimer.

Les opérations de compression, ou opérations analogues, visent essentiellement à assurer un bon contact de la matière à mouler avec la paroi de l'emballage, et à donner à ce dernier une forme autre que celle de coussin qu'il prendrait naturellement.

Or, lorsque l'on coule dans un moule, ou dans son emballage, un produit chaud liquéfié, le produit peut, lors de son refroidissement, présenter un rétreint important. L'adhérence sur les parois du moule, ou de l'emballage, de la couche de matière immédiatement au contact empêche cette couche de suivre le rétreint de la masse de matière. Il en résulte des retassures importantes et des défauts d'aspect, tels que des creux, qui peuvent être rédhibitoires. Le rétreint s'accompagne souvent de la formation de bulles ou de zones troubles dans le produit, ce qui est inacceptable pour des savons transparents.

Ce problème n'a pas été véritablement traité dans EP-A-321 179 dont certains passages parlent seulement de provoquer une extension de l'enveloppe, par exemple une extension provoquée par la chaleur, pour mieux la mettre en contact avec le produit. Mais les difficultés créées par un rétreint du produit restent sous silence, en particulier lorsqu'il s'agit de savons transparents.

EP-A-0 299 113 décrit un procédé dans lequel on moule des produits dans un moule élastique ayant la forme d'un sac ouvert.

La présente invention a pour but de fournir un procédé de moulage de produit liquéfiable qui évite la formation d'un rétreint et qui reste économique tout en donnant au produit fini un bel aspect.

La présente invention a donc pour objet un procédé de moulage d'un produit liquéfiable, notamment de savon, caractérisé par le fait qu'on réalise, à l'intérieur d'un moule rigide, une chamble limitée par au moins une paroi en matériau élastique résistant à la température du produit liquéfié ; que le volume intérieur de la chambre, au repos, est inférieur à celui du moule dans une proportion telle que la paroi de la chambre, pour atteindre le volume du moule par gonflement, doit subir un allongement au moins égal, en valeur absolue, au rétreint du produit à mouler ; qu'on chasse l'air de la chambre à paroi en matériau élastique ; qu'on remplit la chambre avec le produit liquéfié jusqu'à ce que, grâce à l'élasticité de sa paroi, la chambre remplisse tout le volume intérieur du moule ; qu'on refroidit dans le moule le produit contenu dans la chambre, et qu'on démoule le produit.

De préférence, le volume intérieur de la chambre au repos est tel que l'allongement de la paroi de la chambre est d'au moins 50 % lors de son remplissage contre les parois du moule.

La forme de la chambre au repos peut être sensiblement homothétique de celle du moule de sorte que l'allongement dans les différentes directions de l'espace soit relativement constant.

Selon l'invention la paroi élastique de la chambre va, en fin de remplissage, tapisser de façon uniforme le moule, puis au cours du refroidissement la paroi élastique exerce une pression pratiquement uniforme sur le produit qu'elle contient qui rétrécit au cours du refroidissement. Le produit contenu dans la chambre à paroi élastique va donc se décoller de façon uniforme de la paroi du moule. On évite ainsi la formation de retassures et de bulles. Après assemblage, on obtient un pain, ayant la forme du moule.

Selon l'invention pour chasser l'air de la chambre à paroi élastique, on peut soit exercer une légère pression dans le moule, soit faire un vide partiel dans la chambre à paroi élastique.

Pour remplir la chambre à partir d'une source de produit liquéfié, on peut mettre l'intérieur du moule sous vide partiel ; grâce à son élasticité, la paroi en matière élastique de la chambre se dilate tout en se remplissant et va occuper tout le volume intérieur du moule. On peut, également, exercer une pression sur le produit liquéfié de façon que la chambre se remplisse et occupe tout le volume intérieur du moule.

Le produit est ensuite refroidi. On peut laisser le moule se refroidir dans l'atmosphère ambiante. On accèlère, de préférence, le processus de refroidissement soit en faisant circuler de l'air autour du moule, soit en utilisant un moule à double enveloppe et en faisant circuler de l'eau froide dans cette double enveloppe. Il est bien entendu que la température de refroidissement est supérieure à la température où le matériau élastique de la paroi de la chambre est susceptible de geler.

La chambre peut être constituée par une poche en matériau élastique, notamment en latex. Dans ce cas, la paroi de la chambre est confondue avec celle de la poche.

Le procédé avec une poche en latex peut s'appliquer à tout produit ayant une température de fusion ou liquéfaction au plus égale à 85°C. On peut l'utiliser par exemple pour le moulage de bougies ou d'un raisin de rouge à lèvres.

Selon un autre mode de réalisation, la paroi élastique de la chambre comprend au moins une feuille ou plaque de matière élastique, notamment matière élastomère, placée dans l'empreinte d'au moins une demi-coquille du moule. Une telle feuille ou plaque de matière élastique peut être prévue dans chaque empreinte des demi-coquilles.

Selon une variante préférée, de ce mode de réalisation, la matière de la feuille en élastomère est choisie parmi les silicones. La paroi en élastomère présente, de préférence, une épaisseur d'environ 0,6 mm à 0,7 mm.

Avantageusement, le moule rigide est muni d'au moins d'une ouverture , ou d'un évidement, dans sa paroi latérale permettant la dilatation de la feuille élastique lors du remplissage, en particulier à chaud sous pression.

Le procédé de l'invention s'applique de façon particulièrement avantageuse au moulage des savons, de préférence des savons transparents ou translucides.

Le moule utilisé selon l'invention peut avoir une forme quelconque, ovoïde, de galet, de sphère, de cube, ou, plus particulièrement une forme de parallélépipède rectangle à coins arrondis.

Le volume intérieur du moule peut avoir des valeurs différentes. Il est par exemple dans le cas du moulage de savons, avantageusement compris entre 1 ml et 100 ml.

Il est construit en matériau suffisamment rigide pour résister aux pressions exercées au cours du procédé de moulage.

Selon un mode de réalisation particulier, dans le cas où la chambre est constituée par une poche en matériau élastique, le moule est constitué par une boîte rigide qui sert d'emballage au pain de produit contenu dans la poche. Dans ce cas, on n'est pas obligé de démouler le produit contenu dans la poche souple pour le mettre ensuite dans un emballage. On évite ainsi une opération de reprise du produit.

La poche utilisée selon l'invention peut être en caoutchouc naturel ou synthétique. Le caoutchouc utilisé doit avoir un allongement au moins égal au rétreint, c'est-à-dire, dans le cas du moulage de savon, au moins égal à 5 %.

L'invention est également relative à un savon, transparent ou translucide, en particulier obtenu par le procédé de l'invention, et caractérisé par le fait qu'il est enveloppé dans une poche en matière élastique, ayant subi un allongement.

On peut utiliser des poches ayant des colorations diverses, mais on utilise, de préférence une poche en matériau transparent ou translucide. La poche comporte, avantageusement, une amorce de découpe pour permettre de déchirer facilement l'enveloppe avant l'utilisation du pain de produit solidifié.

L'invention consiste, mises à part les dispositions exposées ci-dessus, en un certain nombre d'autres dispositions dont il sera plus explicitement question ci-après dans la description détaillée de modes de réalisation particuliers, description donnée à titre explicatif, et non limitatif, avec référence aux dessins annexés.

Les figures 1a à 7a de ces dessins illustrent un premier mode de réalisation du procédé de l'invention.

Les figures 1b à 7b, illustrent un second mode de réalisation.

Les figures 1c à 4c illustrent un autre mode de réalisation.

La figure 1d illustre une variante de réalisation.

La figure 8, enfin, illustre un savon obtenu avec le moule de la figure 1d.

Dans le procédé des figures 1a à 7a, dans un premier stade illustré par les figures 1a et 2a, on prend un moule 1 composé de deux demi-coquilles rigides 2, 3 montées sur une charnière (non représentée). La demi-coquille 2 est munie d'une tubulure 6 traversant l'épaisseur du moule.

A l'opposé de la partie articulée des demi-coquilles, des évidements sont prévus dans les faces en regard des demi-coquilles de manière à former une sorte de passage ou tubulure t (figure 2a) lorsque les demi-coquilles sont appliquées l'une contre l'autre.

Une poche 4 en matériau élastique, notamment en latex naturel, dont le volume à l'état libre est très inférieur (par exemple au moins 10 fois inférieur) au volume de l'espace interne V du moule, est placée dans cet espace V. Par volume au repos, ou à l'état libre, de la poche 4, on désigne le volume de liquide, ou de gaz que peut contenir cette poche sans subir de dilatation ou allongement. La poche 4 est munie d'une sorte de goulot g, formant embouchure, qui traverse le passage t et qui permet le maintien de la poche. La poche 4 détermine, par son volume intérieur, une chambre R.

On referme le moule 1 de façon à fixer la poche à l'aide d'un joint (non représenté) par son embouchure (voir figure 2a).

Pour chasser l'air de la poche 4, on envoie par l'intermédiaire de la tubulure 6 un gaz sous pression. Lorsque la poche 4 est complètement aplatie, on la met en communication avec une source 5 de produit liquéfié (figure 4a) (par exemple un entonnoir rempli de produit) et on ferme la tubulure 6.

On fait ensuite un vide partiel dans le volume intérieur V du moule en le mettant en communication avec une pompe à vide par l'intermédiaire de la tubulure 6.

La poche 4 se remplit et se dilate jusqu'à ce qu'elle occupe la totalité du volume intérieur du moule 1 (figure 6a). On laisse alors le produit liquéfié se refroidir et durcir. On peut exercer entre la paroi intérieure du moule et la poche 4 une légère surpression en introduisant un gaz sous pression à travers la tubulure 6 de façon à décoller la poche 4 du moule et à accompagner le produit pendant son rétreint.

Lorsque le produit moulé est refroidi et solidifié, on ouvre le moule 1 et on retire le pain P de produit formé qui est enveloppé dans la poche 4. Pour finir, on coupe au niveau de l'orifice t de remplissage l'excès de produit restant et le goulot g de la poche. Le pain P de produit enveloppé dans la poche 4 est commercialisé tel quel, la poche servant d'emballage, ou est placé dans un emballage supplémentaire tel que boîte ou papier.

Le procédé illustré schématiquement sur les figures 1b à 7b est analogue à celui illustré sur les figures 1a à 7a, sauf que le volume interne du moule 10 n'est pas pressurisé.

Les références numériques d'éléments identiques ou jouant des rôles analogues à des éléments des figures 1a à 7a, sont égales, sur les figures 1b à 7b, à la somme du nombre 10 et de la référence utilisée sur les figures 1a à 7a ; leur description n'est pas reprise.

Au premier stade, on introduit dans un moule 10 muni d'un évent 16, une poche 14 et on ferme le moule 10 (figures 1b, 2b). On fait ensuite le vide dans la poche 14 en mettant en communication son embouchure g avec une pompe à vide (figure 3b). Lorsque la poche est aplatie, on met son embouchure en communication avec une source de produit liquéfié 15 (figure 4b). On exerce une pression sur le produit liquéfié de façon à remplir la poche 14 en la dilatant jusqu'à ce qu'elle remplisse entièrement le volume intérieur du moule 10. Au fur et à mesure que la poche 14 se dilate et s'allonge dans toutes les directions, l'air contenu dans le volume intérieur V du moule est chassé par l'évent 16 (figure 5b).

On cesse ensuite l'alimentation en produit liquéfié de la poche 14 et on laisse le produit se refroidir et se solidifier (figure 6b). Lorsque le produit liquéfié est solidifié sous forme d'un pain P contenu dans l'enveloppe 14, on ouvre le moule et on sort l'enveloppe 14 contenant le pain P.

Avec le procédé de l'invention, lors du refroidissement du produit, la paroi de la poche, du fait de son élasticité, va suivre le produit, notamment le savon, en gardant les empreintes éventuelles du moule tout en restant collée au produit.

L'orifice de remplissage de la poche, déterminé par le passage t, a une section réduite de sorte que la perte de produit correspondant à la partie de produit solidifié dans ce passage est réduite. En outre, la zone du produit fini non recouverte par la poche, correspondant à la suppression de ladite partie de goulot g, est également réduite. L'existence de cette zone est cependant avantageuse car elle constitue une amorce de découpe facilitant le retrait de l'enveloppe au moment où le produit va être utilisé.

Selon le mode de réalisation illustré sur les figures 1c à 4c, les parois 24a, 24b de la chambre R sont constituées par deux feuilles, ou plaques, ou membranes de matière élastique, notamment matière élastomère. Ces feuilles (ou plaques) sont placées dans l'empreinte respective des deux demi-coquilles 22, 23 du moule. Lorsque le moule 20 est fermé, les bords des parois élastiques 24a, 24b sont jointifs et la chambre R ne communique avec l'extérieur que par le passage t formé par des évidements prévus dans les faces en regard des demi-coquilles 22, 23. Chaque demi-coquille est munie d'une tubulure 26 traversant l'épaisseur de sa paroi dans une zone centrale.

Le cas échéant, on referme le moule de façon à chasser l'air de l'intérieur du moule en le mettant en communication avec une pompe à vide par l'intermédiaire de la tubulure t (figure 1c).

Lorsque le vide est atteint, on met la tubulure t en communication avec une source de produit liquéfié 25 (figure 2c). On exerce une pression sur le produit liquéfié de façon à remplir le moule jusqu'à ce que les deux parois élastiques 24a, 24b, collent parfaitement aux parois du moule. On peut relier les tubulures 26 à l'aspiration d'une pompe à vide pour faciliter l'application des parois élastiques 24a, 24b contre les parois du moule.

Avant remplissage, le volume intérieur de la chambre R, délimité par les parois élastiques 24a, 24b, non dilatées, est inférieur d'environ 5 % à 7 % au volume total des empreintes du moule 20.

Au fur et à mesure que les parois élastiques 24a, 24b se dilatent, l'air contenu dans l'interstice entre les membranes et la paroi interne du moule est chassé par la tubulure 26. Dans un mode de réalisation, non illustré, la tubulure 26 est constituée par un évidement (ou une ouverture) de dimensions relativement grandes (par exemple d'un diamètre de l'ordre de 2 cm ou 3 cm), communiquant avec l'extérieur à travers la paroi latérale du moule ; la paroi élastique est ainsi en communication directe avec l'atmosphère. Cet évidement permet la dilatation de la feuille élastique lors du remplissage à chaud sous pression.

On cesse ensuite l'alimentation en produit liquéfié et on ferme hermétiquement la tubulure t. On laisse le produit se refroidir et se solidifier (figure 3c). On peut exercer entre la paroi intérieure du moule et le film ou la plaque d'élastomère une légère pression en introduisant un gaz sous pression à travers les tubulures 26 de façon à décoller la membrane d'élastomère du moule et à accompagner le produit pendant son rétreint lors de son refroidissement.

Lorsque le produit liquéfié est solidifié sous forme d'un pain P, on ouvre le moule et on sort le pain P (figure 4c).

Pour finir, on coupe au niveau de l'orifice t de remplissage l'excès de produit restant et la carotte g.

Le pain de savon obtenu peut ensuite être gravé par frappe.

De préférence, les deux parois élastiques 24a, 24b restent attachées aux demi-coquilles 22, 23 du moule ouvert. On pourrait cependant prévoir que les parois élastiques 24a, 24b demeurent autour du pain de savon P pour constituer un emballage.

Dans le mode de réalisation illustré sur la figure 1d, la chambre R est limitée d'un seul côté du plan de joint des demi-coquilles 32, 33 du moule 30 par une paroi élastique 34 constituée par une feuille, ou analogue, de matière élastique, notamment matière élastomère disposée dans l'empreinte de la demi-coquille 33. La paroi rigide w de l'empreinte de l'autre demi-coquille 32 vient directement au contact du produit moulé. Cette paroi w comporte avantageusement des motifs, lettres etc...en relief ou en creux, propres à réaliser directement la gravure sur le produit P1 en cours de moulage, sans nécessiter une frappe ultérieure.

Du fait de la présence de la seule paroi 34 de suivi du rétreint, on obtient un pain de savon P1 légèrement dissymétrique, comme illustré sur la figure 8.

Une tubulure 36 est prévue dans la paroi de la seule demi-coquille 33 dont l'empreinte est équipée de la paroi élastique 34. La pression de suivi du rétreint est localisée uniquement sur la face du pain P1 en contact avec la paroi élastique 34.

Le volume intérieur enfermé par la paroi élastique 34, non dilatée, et la paroi w, lorsque le moule 30 est fermé, est inférieur d'environ 5 à 7 % au volume total des empreintes du moule 30.

## Revendications

1. Procédé de moulage d'un produit liquéfiable, notamment de savon, dans lequel :
- on réalise une chambre (R) limitée par au moins une paroi (4 ; 14 ; 24a, 24b ; 34) en matériau élastique, résistant à la température du produit liquéfié ;
- on chasse l'air de la chambre (R) ;
- on remplit la chambre (R) avec le produit liquifié ;
- on refroidit le produit contenu dans la chambre (R) ;
- et on démoule le produit (P, P1) ;
caractérisé par le fait :
- que la chambre (R) est réalisée à l'intérieur d'un moule rigide (1, 10, 20, 30), le volume intérieur de la chambre (R), au repos, étant inférieur à celui du moule dans une proportion telle que la paroi de la chambre, pour atteindre le volume du moule par gonflement, doit subir un allongement au moins égal, en valeur absolue, au rétreint du produit à mouler ;
- que la chambre (R) est remplie avec le produit liquéfié jusqu'à ce que, grâce à l'élasticité de sa paroi, la chambre (R) remplisse tout le volume intérieur (V) du moule ;
- et que le produit contenu dans la chambre (R) est refroidi dans le moule (1, 10, 20, 30).

2. Procédé de moulage selon la revendication 1, caractérisé par le fait que le volume intérieur de la chambre (R) au repos est tel que l'allongement de la paroi de la chambre est d'au moins 50 % lors de son remplissage contre les parois du moule.

3. Procédé de moulage selon la revendication 1 ou 2, caractérisé par le fait que la forme de la chambre (R) au repos est sensiblement homothétique de celle du moule de sorte que l'allongement dans les différentes directions de l'espace soit sensiblement constant.

4. Procédé de moulage selon l'une des revendications précédentes, caractérisé par le fait que pour remplir la chambre (R) à partir d'une source (15) de produit liquéfié, on exerce une pression sur le produit liquéfié.

5. Procédé de moulage selon l'une des revendications précédentes, caractérisé par le fait qu'on utilise un moule (1, 10, 20, 30) dont la paroi comporte au moins une tubulure (6, 16, 26, 36) qui permet au cours du refroidissement d'exercer une légère pression entre la paroi intérieure du moule (1) et la paroi élastique (4, 14 ; 24a, 24b ; 34) de la chambre (R).

6. Procédé selon l'une des revendications précédentes, caractérisé par le fait que la chambre (R) est constituée par une poche (4, 14) en matériau élastique, notamment en latex.

7. Procédé selon l'une des revendications 1 à 5, caractérisé par le fait que la paroi élastique (24a, 24b ; 34) de la chambre (R) comprend au moins une feuille ou plaque de matière élastique, notamment matière élastomère, placée dans l'empreinte d'au moins une demi-coquille (22, 23 ; 33) du moule.

8. Procédé selon la revendication 7, caractérisé par le fait que la paroi en élastomère est constituée par du silicone.

9. Procédé selon la revendication 7 ou 8, caractérisé par le fait que la paroi en élastomère présente une épaisseur d'environ 0,6 à 0,7 mm.

10. Procédé selon l'une des revendications précédentes, caractérisé par le fait que le moule présente au moins une ouverture dans sa paroi latérale permettant la dilatation lors du remplissage.

11. Procédé selon l'une des revendications 7 à 9, caractérisé par le fait qu'une feuille ou plaque de matière élastique, constituant une paroi élastique (24a, 24b) est prévue dans chaque empreinte des demi-coquilles du moule (20).

12. Procédé selon la revendication 7 ou 11, caractérisé par le fait que le volume intérieur enfermé par la paroi élastique (24a, 24b ; 34) non dilatée est inférieur d'environ 5 à 7 % au volume total des empreintes du moule (20 ; 30).

13. Procédé de moulage selon l'une des revendications précédentes, caractérisé par le fait qu'on utilise un moule (1, 10, 20, 30) ayant un volume intérieur compris entre 1 ml et 100 ml.

14. Procédé de moulage selon l'une des revendications précédentes, caractérisé par le fait qu'on utilise un moule constitué par une botte rigide qui sert d'emballage au pain (P) de produit contenu dans la poche.

15. Savon transparent ou translucide, caractérisé par le fait qu'il est enveloppé dans une poche (4, 14) en matière élastique ayant subi un allongement.

16. Savon selon la revendication 15, caractérisé par le fait que la poche enveloppant le savon comporte une amorce de découpe.

## Patentansprüche

1. Verfahren zum Formen eines verflüssigbaren Produkts, insbesondere von Seife, wobei man:
- eine Kammer (R) herstellt, die durch wenigstens eine Wand (4; 14; 24a, 24b; 34) aus einem elastischen Material begrenzt wird und die bei der Temperatur des verflüssigten Produkts beständig ist;
- die Luft aus der Kammer (R) entfernt;
- die Kammer (R) mit dem verflüssigten Produkt füllt;
- das in der Kammer (R) enthaltene Produkt abkühlt;
- und das Produkt (P; P1) aus der Form nimmt;
dadurch gekennzeichnet, daß:
- die Kammer (R) im Inneren einer starren Form (1, 10, 20, 30) angeordnet wird, wobei das innere Volumen der Kammer (R) im Ruhezustand um soviel geringer ist als das Volumen der Form, wie die Kammerwand eine Dehnung vollziehen muß, die wenigstens dem Absolutwert der Schrumpfung des zu formenden Produktes entspricht, um durch Aufblähung das Volumen der Form anzunehmen;
- die Kammer (R) mit dem verflüssigten Produkt gefüllt wird, bis die Kammer (R) aufgrund der Elastizität ihrer Wand das gesamte innere Volumen (V) der Form ausfüllt;
- und das in der Kammer (R) enthaltene Produkt in der Form (1, 10, 20, 30) abgekühlt wird.

2. Verfahren zum Formen nach Anspruch 1, dadurch gekennzeichnet, daß das innere Volumen der Kammer (R) im Ruhezustand so bemessen ist, daß die Dehnung der Wand der Kammer bei deren Befüllung bis an die Wände der Form wenigstens 50 % beträgt.

3. Verfahren zum Formen nach Anspruch 1 oder 2, dadurch gekennzeichnet, daß die Gestalt der Kammer (R) im Ruhezustand im wesentlichen homothetisch zu der Gestalt der Form ist, so daß die Streckung in die verschiedenen Raumrichtungen im wesentlichen konstant ist.

4. Verfahren zum Formen nach einem der vorhergehenden Ansprüche, dadurch gekennzeichnet, daß man einen Druck auf das verflüssigte Produkt ausübt, um die Kammer (R) ausgehend von einer Quelle (15) des verflüssigten Produktes zu füllen.

5. Verfahren zum Formen nach einem der vorhergehenden Ansprüche, dadurch gekennzeichnet, daß man eine Form (1, 10, 20, 30) verwendet, deren Wand wenigstens einen stutzen (6, 16, 26, 36) aufweist, der es ermöglicht, im Verlauf des Abkühlens einen leichten Druck zwischen der Innenwand der Form (1) und der elastischen Wand (4, 14; 24a, 24b; 34) der Kammer (R) anzulegen.

6. Verfahren nach einem der vorhergehenden Ansprüche, dadurch gekennzeichnet, daß die Kammer (R) durch eine Tasche (4, 14) aus einem elastischen Material, insbesondere aus Latex, gebildet wird.

7. Verfahren nach einem der Ansprüche 1 bis 5, dadurch gekennzeichnet, daß die elastische Wand (24a, 24b; 34) der Kammer (R) wenigstens ein Blatt oder eine Platte aus einem elastischen Stoff, insbesondere einem Elastomer, umfaßt, welches oder welche in der Vertiefung von wenigstens einer Halbschale (22, 23; 33) der Form angeordnet ist.

8. Verfahren nach Anspruch 7, dadurch gekennzeichnet, daß die Elastomerwand aus Silikon gebildet wird.

9. Verfahren nach Anspruch 7 oder 8, dadurch gekennzeichnet, daß die Elastomerwand eine Stärke von ungefähr 0,6 bis 0,7 mm aufweist.

10. Verfahren nach einem der vorhergehenden Ansprüche, dadurch gekennzeichnet, daß die Form wenigstens eine Öffnung in ihrer Seitenwand aufweist, die beim Füllen die Ausdehnung ermöglicht.

11. Verfahren nach einem der Ansprüche 7 bis 9, dadurch gekennzeichnet, daß ein Blatt oder eine Platte aus einem elastischen Stoff, welches oder welche eine elastische Wand (24a, 24b) bildet, in jeder Vertiefung der Halbschalen der Form (20) vorgesehen ist.

12. Verfahren nach Anspruch 7 oder 11, dadurch gekennzeichnet, daß das innere Volumen, welches durch die nicht-gedehnte elastische Wand (24a, 24b; 34) eingeschlossen wird, um ungefähr 5 bis 7 % geringer ist als das Gesamtvolumen der Vertiefungen der Form (20; 30).

13. Verfahren zum Formen nach einem der vorhergehenden Ansprüche, dadurch gekennzeichnet, daß man eine Form (1, 10, 20, 30) mit einem inneren Volumen zwischen 1 ml und 100 ml verwendet.

14. Verfahren zum Formen nach einem der vorhergehenden Ansprüche, dadurch gekennzeichnet, daß man eine Form verwendet, die aus einem starren Gehäuse gebildet wird, das zur Verpackung der in der Tasche enthaltenen Produktmasse (P) dient.

15. Transparente oder durchscheinende Seife, dadurch gekennzeichnet, daß sie in einer Tasche (4, 14) aus einem elastischen Material, welches eine Dehnung vollzogen hat, eingewickelt ist.

16. Seife nach Anspruch 15, dadurch gekennzeichnet, daß die die seife einwickelnde Tasche einen Ansatz zum Aufreißen aufweist.

## Claims

1. A method for moulding a liquefiable product, in particular soap wherein:
- a chamber (R) is made which is bounded by at least one wall (4; 14; 24a, 24b; 34) made of an elastic material withstanding the temperature of the liquefied product;
- the air is evacuated from the chamber (R);
- the chamber (R) is filled with the liquefied product;
- the product contained in the chamber (R) is cooled;
- and the product (P, P1) is removed from the mould;
characterized in that
- the chamber (R) is obtained inside a rigid mould (1, 10, 20, 30). the internal volume of the chamber (R), at rest, being smaller than that of the mouldy in such a proportion that, in order to attain the volume of the mould by inflation, the wall of the chamber must be subjected to an elongation at least equal to the contraction of the product to be moulded in absolute terms;
- that the chamber (R) is filled with the liquefied product until the chamber (R) fills the whole of the internal volume (V) of the mould, thanks to the elasticity of its wall;
- and that the product contained in the chamber (R) is cooled in the mould (1, 10, 20, 30).

2. A moulding method according to claim 1, characterized in that the internal volume of the chamber (R) at rest is such that the elongation of the wall of the chamber is at least 50% at the time of its filling against the walls of the mould.

3. A moulding method according to claim 1 or 2, characterized in that the shape of the chamber (R) at rest is substantially similar to that of the mould, so that the elongation in the different directions of space is substantially constant.

4. A moulding method according to one of the preceding claims, characterized in that, in order to fill the chamber (R) from a source (15) of the liquefied product, pressure is exerted on the liquefied product.

5. A moulding method according to one of the preceding claims, characterized in that a mould (1, 10, 20, 30) is used whose wall includes at least one small tube (6, 16, 26, 36) which makes it possible in the course of the cooling to exert slight pressure between the internal wall of the mould (1) and the elastic wall (4, 14; 24a, 24b; 34) of the chamber (R).

6. A method according to one of the preceding claims, characterized in that the chamber (R) is constituted by a pouch (4, 14) made of an elastic material, in particular of latex.

7. A method according to one of claims 1 to 5, characterized in that the elastic wall (24a, 24b; 34) of the chamber (R) comprises at least one sheet or plate made of an elastic material, in particular an elastomeric material, placed into the recess of at least one half-shell (22, 23; 33) of the mould.

8. A method according to claim 7, characterized in that the wall made of an elastomer is constituted by silicone.

9. A method according to claim 7 or 8, characterized in that the wall made of an elastomer has a thickness of approximately 0.6 to 0.7 mm.

10. A method according to one of the preceding claims, characterized in that the mould has at least one opening in its side wall permitting the dilatation during the filling.

11. A method according to one of claims 7 to 9, characterized in that a sheet or plate of an elastic material constituting an elastic wall (24a, 24b) is provided in each cavity of the half-shell of the mould (20).

12. A method according to claim 7 or 11, characterized in that the internal volume enclosed by the undilated elastic wall (24a, 24b; 34) is less than approximately 5 to 7% of the total volume of the recesses of the mould (20; 30).

13. A moulding method according to one of the preceding claims, characterized in that a mould (1, 10, 20, 30) is used having an internal volume comprised between 1 ml and 100 ml.

14. A moulding method according to one of the preceding claims, characterized in that a mould is used constituted by a rigid box which serves as packing for the tablet (P) of the product contained in the pouch.

15. A transparent or translucent soap, characterized in that it is wrapped up in a pouch (4, 14) made of an elastic material having been subjected to elongation.

16. A soap according to claim 15, characterized in that the pouch enfolding the soap has an incipient cut.
